# EUROPÄISCHE PATENTSCHRIFT

(11) **EP 1 277 860 B1**
(45) Veröffentlichungstag und Bekanntmachung des Hinweises auf die Patenterteilung: **28.11.2007**
(21) Anmeldenummer: 01117809.2
(22) Anmeldetag: 21.07.2001
(51) Int. Cl.: D02G 1/02

(54) **Vorrichtung zur Erzeugung von Effektgarnen und Verwendung der Vorrichtung**
Apparatus for manufacturing effect yarns and the use thereof
Dispositif pour la fabrication de fils de fantaisie ainsi que l'utilisation du dispositif

(43) Veröffentlichungstag der Anmeldung: 22.01.2003
(73) Patentinhaber: Schärer Schweiter Mettler AG, 8812 Horgen (CH)
(72) Erfinder: Schaad, Marc, 5600 Lenzburg (CH)
(74) Vertreter: Kohler Schmid Möbus

(56) Entgegenhaltungen:
- EP-A- 0 453 622
- EP-A- 0 829 444
- EP-A- 1 112 953
- US-A- 4 124 973
- DATABASE WPI Section Ch, Week 198511 Derwent Publications Ltd., London, GB; Class F02, AN 1985-065893 XP002188769 & JP 60 021930 A (MITSUBISHI RAYON CO LTD) , 4. Februar 1985 (1985-02-04)

## Beschreibung

Die vorliegende Erfindung betrifft ein Aggregat für den Einbau auf Prozessmaschinen für die Herstellung von Effektgarnen durch gezielte Herstellung von kurzen Dickstellen im Garn durch kurzzeitige Garnüberlieferung.

Weil die Individualität in der Gestaltung von Textilien immer häufiger die Entwicklung von speziellen und hochwertig veredelten Garnen bestimmt, bekommen im Bereich Prozessmaschinen, speziell bei Luft- und Falschdrahttexturiermaschinen, Effektgarne einen zunehmend wichtigen Stellenwert in der Garnveredelung. Für die Herstellung von Effektgarnen sind unterschiedliche Verfahren und unterschiedliche Maschinen bekannt, wobei jedoch das Grundprinzip für die als Flammen bezeichneten kurzen Dickstellen im Garn immer gleich ist. Filamentgarne werden nach vorgegebenen Rezepten durch kurzzeitige Überlieferung in die Lufttexturierdüsen- bzw. Falschdrahtzone derart eingebunden, dass feine oder intensive Struktureffekte entstehen. Die entstehenden Flammen weisen wegen der Garnüberlieferung einen grösseren Garnquerschnitt auf und haben eine Länge von typischerweise zwischen 20 und 100 mm. Die Flammen können je nach Grösse und Dauer der erhöhten Überlieferung variiert werden. Der Abstand der Flammen wird durch die Zeitspanne zwischen den Überlieferungen gesteuert. Bisher wird dieses Verfahren nur auf Lufttexturiermaschinen angewendet, eine Anwendung auf das Falschdrahttexturieren ist aber denkbar.

Zur Herstellung von Effektgarnen werden heute zwei Arten von Aggregaten eingesetzt, das von der Heberlein AG entwickelte und vertriebene Verfahren HemaSlub und ein schon länger bekanntes System mit einem Fadenauslenkhebel, der durch eine periodische Bewegung die Überlieferung steuert (siehe dazu die US-A-4 124 973). Die HemaSlub-Einrichtung ist ein in den Luftblastexturierprozess integrierbares Lieferwerk mit elektronisch gesteuerten Andruckwalzen und einem Effektgarngenerator. Dieses Lieferwerk ist an verschiedene Maschinen anbaubar und einfach bedienbar, es ist aber relativ aufwändig und teuer und kann nur in einem Fadenlauf mit ungeheizten Galetten eingesetzt werden. Das System mit dem Fadenauslenkhebel ist einfach und kostengünstig, es ist aber nur beschränkt einsetzbar, weil nur relativ geringe Fadenauslenkungen möglich sind.

Es ist die Aufgabe der vorliegenden Erfindung, eine Einrichtung zur Herstellung von Effektgarnen anzugeben, die preisgünstig und einfach einbaubar ist und bei deren Verwendung nicht nur der Standardfadenlauf mit ungeheizten Galetten sondern auch der mit Heizgaletten beibehalten werden kann.

Die gestellte Aufgabe wird erfindungsgemäss gelöst durch eine Einrichtung zur seitlichen Fadenauslenkung, welche einen motorisch antreibbaren, geregelten Fadenführer mit einstellbarem Hub aufweist, wobei eine Bewegung des Fadenführers in der einen Richtung eine leichte Unterlieferung und in der anderen Richtung eine starke Überlieferung des Fadens bewirkt.

Eine erste bevorzugte Ausführungsform des erfindungsgemässen Aggregats ist dadurch gekennzeichnet, dass der Fadenführer auf einem durch ein flexibles und in Hubrichtung steifes Organ, vorzugsweise durch ein Drahtseil, eine Saite oder einen Riemen, gebildeten Changierelement befestigt und von diesem angetrieben ist.

Diese bevorzugte Ausführungsform ist von der Art der in der EP-A-0 453 622 und EP-A-0 829 444 beschriebenen Fadenverlegungen zum Aufwickeln eines Fadens auf eine Spule. Da dieses System über eine sehr geringe Masse verfügt, können sehr steile Flanken der Flammen erzielt werden. Zudem können durch die hohe Dynamik hohe Garngeschwindigkeiten erreicht werden. Da es sich um ein geregeltes Antriebssystem handelt, können ausserdem beinahe beliebige Beschleunigungs- und Geschwindigkeitsprofile realisiert werden.

Eine zweite bevorzugte Ausführungsform des erfindungsgemässen Aggregats ist dadurch gekennzeichnet, dass der Fadenführer durch einen oszillierend antreibbaren Hebel gebildet oder auf einem solchen angeordnet ist.

Diese bevorzugte Ausführungsform, welche von der Art der in der EP-A-0 838 422 beschriebenen Fadenverlegung sein kann, eignet sich besonders für kurze Flammen, weil der Hub des Hebels naturgemäss kleiner ist als derjenige des durch ein flexibles Organ gebildeten Changierelements.

Eine dritte bevorzugte Ausführungsform des erfindungsgemässen Aggregats ist dadurch gekennzeichnet, dass durch den Fadenführer die Speicherung einer der gewünschten Überlieferung entsprechenden Fadenlänge in Form einer Schlaufe erfolgt.

Eine vierte bevorzugte Ausführungsform des erfindungsgemässen Aggregats ist dadurch gekennzeichnet, dass der Antrieb des Fadenführers bei der Freigabe der gespeicherten Fadenlänge in Abhängigkeit vom Volumen und von der Länge der zu erzeugenden Dickstelle gesteuert ist.

Die Erfindung betrifft weiter eine Verwendung des genannten Aggregats an einer Falschdrahttexturiermaschine. Vorzugsweise ist bei dieser Verwendung die Einrichtung zur seitlichen Fadenauslenkung im Fadenlauf unmittelbar vor dem Einlauf des Heizkörpers der Maschine angeordnet.

Die Erfindung betrifft ausserdem eine Verwendung des genannten Aggregats an einer Lufttexturiermaschine. Vorzugsweise ist bei dieser Verwendung die Einrichtung zur seitlichen Fadenauslenkung unmittelbar vor der Luftblastexturierdüse angeordnet.

Im folgenden wird die Erfindung anhand von Ausführungsbeispielen und der Zeichnungen näher erläutert; es zeigt:
- Fig. 1: eine schematische Darstellung einer erfindungsgemässen Vorrichtung,
- Fig. 2: eine schematische Darstellung einer mit einer erfindungsgemässen Vorrichtung ausgerüsteten Falschdrahttexturiermaschine; und
- Fig. 3: eine schematische Darstellung einer mit einer erfindungsgemässen Vorrichtung ausgerüsteten Lufttexturiermaschine.

Fig. 1 zeigt ein erfindungsgemässes Aggregat A für den Einbau auf Prozessmaschinen für die Herstellung von Effektgarnen, welches in der Art der in der EP-A-0 453 622 und in der EP-A-0 829 444 beschriebenen Fadenverlegung ausgebildet ist. Das Aggregat A besteht im wesentlichen aus einer Grundplatte 1, einem auf einem Changierelement 2 befestigten Fadenführer 3 und dessen Antrieb und Führung. Der Fadenführer 3 ist durch das Changierelement 2 in Richtung des Pfeils P oszillierend angetrieben. Das Changierelement 2 ist als flexibles und in Changierrichtung P steifes Organ zur Übertragung von Zugkräften ausgebildet und beispielsweise durch eine Saite, einen Draht, ein Metallseil, einen Flach-, Zahn- oder Keilriemen, ein Metallband, eine Kette oder dergleichen gebildet. Das Changierelement 2 läuft über zwei auf der Grundplatte 1 gelagerte Umlenkrollen 4 und 5 und über ein von einem Servomotor 6, vorzugs-weise eine Schrittmotor, angetriebenes Treibrad 7. Es umschlingt das Treibrad 6 mit mehreren Windungen und ist mit beiden Enden an diesem befestigt.

Dem Motor 6 ist ein Encoder 8 zur Detektion der Drehposition des Treibrades 7 und damit der Changierposition des Fadenführers 3 zugeordnet. Der Encoder 8 ist ein aus einer Sende- und einer Empfangsdiode bestehender fotoelektrischer Sensor, der die Bewegung einer mit dem Treibrad 7 starr verbundenen Scheibe (nicht dargestellt; siehe in diesem Zusammenhang die US-A-5 918 829) abtastet. Diese Scheibe ist zu diesem Zweck mit geeigneten optisch abtastbaren Markierungen, beispielsweise mit entlang eines Kreises angeordneten Löchern oder Schlitzen, versehen. Das Sensorsignal wird einer Steuerung 9 zugeführt, die überprüft, ob der Motor 6 mit der für die jeweilige Position des Fadenführers vorgesehenen Drehzahl läuft. Bei Abweichungen zwischen Ist- und Sollwert gibt die Steuerung ein entsprechendes Regelsignal an den Motor 6 ab. Ein weiterer Ausgang M der Steuerung 9 ist mit der Maschinensteuerung verbunden.

Das Aggregat A dient als Mittel zur seitlichen Auslenkung eines eine Prozessmaschine durchlaufenden Fadens F, um in der nachfolgenden Prozessstufe eine Überlieferung des Fadens zu bewirken. Das Aggregat ist so angeordnet, dass die Changierrichtung P im wesentlichen etwa senkrecht zur Fadenlaufrichtung T verläuft. Es hat funktionsmässig eine gewisse Ähnlichkeit mit einem Schussfadenspeicher für eine Luftdüsenwebmaschine, der eine bestimmte Fadenlänge in Form einer Schlaufe speichert und diese dann gesteuert freigibt.

Wenn das Garn F dem Aggregat A mit einer Geschwindigkeit v₁ zugeführt wird und der Fadenführer 3 eine Hubbewegung von rechts nach links vollführt, dann ist die Abzugsgeschwindigkeit v₂ und damit die Liefergeschwindigkeit an die nächstfolgende Prozessstufe grösser als v₁, wobei die Differenz zwischen v₂ und v₁ von der Geschwindigkeit des Fadenführers 3 abhängt. Auf diese Weise kommt es in der nächstfolgenden Prozessstufe kurzzeitig zu einer Überlieferung, wodurch ein Flammengarn entsteht. Zeitpunkt, Dauer und Geschwindigkeit der Bewegung des Fadenführers 3 sind von der Steuerung 9 gesteuert und mit der Liefergeschwindigkeit des Garns F synchronisiert, wobei der Encoder 8 die genannten Parameter überwacht. Wegen des geregelten Antriebs des Fadenführers 3 können nahezu beliebige Beschleunigungs- und Geschwindigkeitsprofile erstellt werden. Ausserdem können wegen der geringen Masse des Fadenführers 3 und seines Antriebs sehr steile Flanken der Flammen erzielt werden.

Die vom Fadenführer 3 ausgelenkte Fadenlänge bestimmt die für eine Flamme zur Verfügung stehende Überlieferung, so dass also für eine kürzere Flamme eine kleinere und für eine längere Flamme eine grössere Auslenkung des Fadens mit entsprechender Positionierung des Fadenführers 3 erfolgt. Wenn beim Ausführungsbeispiel von Fig. 1 eine Überlieferung erfolgt und der Fadenführer 3 von der dargestellten Auslenkposition in die mit 3' bezeichnete, gestrichelte Lage bewegt worden ist, muss er anschliessend in die für die nächste Flamme erforderliche Auslenkposition bewegt werden. Dies erfolgt durch eine sehr langsame Rückbewegung über den Garnabschnitt bis zur nächsten Flamme. Diese Rückbewegung ist mit einer Unterlieferung verbunden, was aber nicht störend ist, weil der Garnabschnitt bis zur nächsten Flamme in der Regel um Grössenordnungen länger ist als die Flamme selbst. So kann beispielsweise die Länge der Flamme 70 mm betragen und die Länge des nachfolgenden Garnstücks ohne Flamme 5 m oder mehr.

Wie schon erwähnt wurde, kann anstatt des in Fig. 1 dargestellten Aggregats A mit einem von einem flexiblen Changierorgan angetriebenen Fadenführer auch ein Aggregat mit einem oszillierend antreibbaren Schwenkhebel verwendet werden. Dieser Schwenkhebel kann beispielsweise von der Art des in der EP-A-0 838 422 beschriebenen Fadenverlegehebels sein, wobei auf die Energiespeicher zur Beeinflussung der Verzögerung oder Beschleunigung des Fadenverlegehebels bei seiner Bewegungsumkehr verzichtet werden kann. Auch ein derartiger Schwenkhebel wäre von einem Servomotor mit zugeordnetem Encoder angetrieben. Weil naturgemäss der Hub des Schwenkhebels kleiner ist als derjenige des Fadenführers 3 des Aggregats A, wäre das Aggregat mit dem Schwenkhebel in seinem Einsatz auf kurze Flammen beschränkt.

Die Fig. 2 und 3 zeigen je ein Beispiel für die Verwendung des Aggregats A an einer Falschdraht- bzw. Lufttexturiermaschine. Gemäss Fig. 2 durchläuft beim dem auch als Friktionstexturieren bezeichneten Falschdrahttexturierverfahren das von einer Spule 10 abgezogene Rohgarn F ein erstes Lieferwerk 11, einen Heizkörper 12, eine Kühlschiene 13, ein Friktionsaggregat 14 und ein zweites Lieferwerk 15 und wird schliesslich einem Spulaggregat 16 zugeführt. Der dargestellte länglich ausgebildete Heizkörper 12 kann auch durch eine Heizgalette, das ist eine geheizte und von mehreren Windungen des Garns F umschlungene Walze, gebildet sein.

Das Aggregat A ist zwischen dem ersten Lieferwerk 11 und dem Heizkörper 12 angeordnet. Bei der Falschdrahttexturierung wird das Garn tordiert und im gedrehten Zustand durch Erwärmen und anschliessendes Abkühlen thermisch fixiert. Nach dem Aufdrehen bilden die Filamente mit ihrer fixierten Helixstruktur ein Garn von hohem Volumen und hoher elastischer Dehnbarkeit. Die Drehungsübertragung erfolgt vorzugsweise mit einem dreiachsigen Scheibenfriktionsaggregat, dessen Achsen parallel zur Fadenlaufrichtung liegen und die Eckpunkte eines gleichseitigen Dreiecks bilden. Das Rohgarn F bezeichnet hier Core- und Effektgarn, wobei jedoch nur das Effektgarn vom Aggregat A ausgelenkt wird.

Die Texturierzone und die mit dieser identische Streckzone erstreckt sich vom ersten bis zum zweiten Lieferwerk 11 bzw. 15, die Drallzone vom ersten Lieferwerk 11 bis zum Friktionsaggregat 14 und Thermofixier-Zone vom Eingang des Heizkörpers 12 bis zum Ausgang der Kühlschiene 13.

Fig. 3 zeigt eine Ansicht der Arbeitsplatte 17 einer Lufttexturiermaschine, an welcher unter anderem eine Luftblastexturierdüse 18 und in Fadenlaufrichtung T unmittelbar vor dieser das Aggregat A angeordnet sind. In der Luftblastexturierdüse 18 erfolgt die Einbindung der zugeführten Filamentgarne F₁ und F₂, wobei F₁ das sogenannte Coregarn und F₂ das Effektgarn bezeichnet. Das Coregarn F₁ läuft über Heizgaletten 19 und 20 zu einer Fadenbremse 21 und gelangt anschliessend in die Luftblastexturierdüse 18. Das Effektgarn F₂ läuft über Heizgaletten 22 und 23 zum Aggregat A und von diesem zur Luftblastexturierdüse 18. Durch kurzzeitige hohe Überlieferung des Effektgarns F₂ wird dieses in der Luftblastexturierdüse 18 derart eingebunden, dass feine oder intensive Struktureffekte entstehen. Das auf diese Weise hergestellte Effektgarn gelangt von der Luftblastexturierdüse 18 über eine Aufnahmerolle 24 zu einer Aufwickelspule 25.

Das Ausführungsbeispiel von Fig. 3 zeigt deutlich, dass das Aggregat A wegen seines einfachen Aufbaus und seines geringen Platzbedarfs problemlos in einen Standardfadenlauf mit Heizgaletten eingebaut werden kann. Selbstverständlich bietet auch der Einbau in einen Fadenlauf mit einem flächigen Heizkörper keine Probleme.

## Patentansprüche

1. Aggregat für den Einbau auf Prozessmaschinen für die Herstellung von Effektgarnen durch gezielte Herstellung von kurzen Dickstellen im Garn durch kurzzeitige Garnüberlieferung, **gekennzeichnet durch** eine Einrichtung (A) zur seitlichen Fadenauslenkung, welche einen motorisch antreibbaren, geregelten Fadenführer (3) mit einstellbarem Hub aufweist, wobei eine Bewegung des Fadenführers (3) in der einen Richtung eine leichte Unterlieferung und in der anderen Richtung eine starke Überlieferung des Fadens (F, F₂) bewirkt.

2. Aggregat nach Anspruch 1, **dadurch gekennzeichnet, dass** der Fadenführer (3) auf einem durch ein flexibles und in Hubrichtung steifes Organ, vorzugsweise durch ein Drahtseil, eine Saite oder einen Riemen, gebildeten Changierelement (2) befestigt und von diesem angetrieben ist.

3. Aggregat nach Anspruch 1, **dadurch gekennzeichnet, dass** der Fadenführer durch einen oszillierend antreibbaren Hebel gebildet oder auf einem solchen angeordnet ist.

4. Aggregat nach Anspruch 2 oder 3, **dadurch gekennzeichnet, dass** das Changierelement (2) oder der Hebel durch einen Servomotor (6) angetrieben und dass ein Encoder (8) zur Detektion der Changierposition des Fadenführers (3) vorgesehen ist.

5. Aggregat nach Anspruch 4, **dadurch gekennzeichnet, dass** durch den Fadenführer (3) die Speicherung einer der gewünschten Überlieferung entsprechenden Fadenlänge in Form einer Schlaufe erfolgt.

6. Aggregat nach Anspruch 5, **dadurch gekennzeichnet, dass** der Antrieb des Fadenführers (3) bei der Freigabe der gespeicherten Fadenlänge in Abhängigkeit vom Volumen und von der Länge der zu erzeugenden Dickstelle gesteuert ist.

7. Verwendung des Aggregats nach einem der Ansprüche 1 bis 6 an einer Falschdrahttexturiermaschine.

8. Verwendung nach Anspruch 7, **dadurch gekennzeichnet, dass** die Einrichtung (A) zur seitlichen Fadenauslenkung im Fadenlauf unmittelbar vor dem Einlauf des Heizkörpers (12) der Maschine angeordnet ist.

9. Verwendung des Aggregats nach einem der Ansprüche 1 bis 6 an einer Lufttexturiermaschine.

10. Verwendung nach Anspruch 9, **dadurch gekennzeichnet, dass** die Einrichtung (A) zur seitlichen Fadenauslenkung unmittelbar vor der Luftblastexturierdüse (1) angeordnet ist.

## Claims

1. Unit for installation on processing machines for the production of fancy yarns through a deliberate production of short slubs in the yarn through short-duration yarn overfeed, **characterized by** a means (A) for lateral thread deflection having a motor-driveable, controlled thread guide (3) with an adjustable stroke, wherein movement of the thread guide (3) in one direction effects a slight underfeed and movement in another direction effects a pronounced overfeed of thread (F₁, F₂).

2. Unit according to claim 1, **characterized in that** the thread guide (3) is attached to a traverse-motion element (2), formed by a flexible member which is rigid in the stroke direction, preferably a wire cable, a string or a belt, by which the thread guide is driven.

3. Unit according to claim 1, **characterized in that** the thread guide is formed by or disposed on a lever which can be driven in an oscillating fashion.

4. Unit according to claim 2 or 3, **characterized in that** the traverse-motion element (2) or the lever is driven by a servomotor (6) and an encoder (8) is provided for detecting the traversing position of the thread guide (3).

5. Unit according to claim 4, **characterized in that** the thread guide (3) effects storage of a thread length, in the form of a loop, which corresponds to the desired overfeed.

6. Unit according to claim 5, **characterized in that** the drive of the thread guide (3) is controlled in dependence on the volume and the length of the slub to be generated when the stored thread length is released.

7. Use of the unit according to any one of the claims 1 through 6 on a false twist texturing machine.

8. Use according to claim 7, **characterized in that** the means (A) for lateral thread deflection is disposed in the line of thread directly upstream of the inlet of the heating element (12) of the machine.

9. Use of the unit according to any one of the claims 1 through 6 on an air texturing machine.

10. Use according to claim 9, **characterized in that** the means (A) for lateral thread deflection is disposed directly upstream of the air-jet texturing nozzle (18).

## Revendications

1. Groupe destiné à être installé sur des machines de processus conçues pour fabriquer des fils fantaisie en réalisant de façon ciblée dans le fil de courts épaississements en délivrant brièvement du fil en excédent, **caractérisé par** un dispositif (A) pour faire dévier le fil latéralement, qui présente un guide-fil (3) asservi pouvant être entraîné par moteur et dont la course est réglable, un mouvement du guide-fil (3) dans un sens provoquant la délivrance d'un léger manque de fil par rapport à la normale et dans l'autre sens, la délivrance d'un fort excédent de fil (F1, F2).

2. Groupe selon la revendication 1, **caractérisé en ce que** le guide-fil (3) est fixé sur un élément va-et-vient (2) formé par un organe flexible mais rigide dans la direction de la course, de préférence par un câble métallique, une corde ou une courroie, et est entraîné par celui-ci.

3. Groupe selon la revendication 1, **caractérisé en ce que** le guide-fil est formé par un levier pouvant être entraîné de façon à le faire osciller ou disposé sur un tel levier.

4. Groupe selon la revendication 2 ou 3, **caractérisé en ce que** l'élément va-et-vient (2) ou le levier est entraîné par un servomoteur (6), et **en ce qu'**est prévu un encodeur (8) pour détecter la position du guide-fil (3).

5. Groupe selon la revendication 4, **caractérisé en ce que** le guide-fil (3) stocke une longueur de fil correspondant à l'excédent de fil souhaité sous la forme d'une boucle.

6. Groupe selon la revendication 5, **caractérisé en ce que** l'entraînement du guide-fil (3) lors de la libération de la longueur de fil stockée est commandé en fonction du volume et de la longueur de l'épaississement à réaliser.

7. Utilisation du groupe selon l'une des revendications 1 à 6 sur une machine à texturer à fausse torsion.

8. Utilisation selon la revendication 7, **caractérisé en ce que** le dispositif (A) pour faire dévier le fil latéralement est placé sur le trajet du fil juste avant l'entrée du corps de chauffe (12) de la machine.

9. Utilisation du groupe selon l'une des revendications 1 à 6 sur une machine à texturer par jet d'air.

10. Utilisation selon la revendication 9, **caractérisé en ce que** le dispositif (A) pour faire dévier le fil latéralement est placé juste avant la buse à texturer par jet d'air (18).
